# EUROPÄISCHE PATENTSCHRIFT

(11) **EP 1 997 420 B1**
(45) Veröffentlichungstag und Bekanntmachung des Hinweises auf die Patenterteilung: **28.09.2011**
(21) Anmeldenummer: 08156113.6
(22) Anmeldetag: 13.05.2008
(51) Int. Cl.: A47L 15/42, A47L 15/24

(54) **Gewerbliche Geschirrspülmaschine**
Commercial dishwasher
Lave vaisselle industriel

(30) Priorität: 26.05.2007 DE 102007024799
(43) Veröffentlichungstag der Anmeldung: 03.12.2008
(73) Patentinhaber: Premark FEG L.L.C., Wilmington, Delaware 19801 (US)
(72) Erfinder: Bürkle, Udo, 77749 Hohberg (DE); Schrempp, Martin, 77723 Gengenbach (DE)
(74) Vertreter: Meissner, Bolte & Partner

(56) Entgegenhaltungen:
- EP-A- 1 637 058
- EP-A- 1 815 779
- WO-A1-2005/070276
- DE-A1- 2 304 035
- DE-A1- 10 133 108
- DE-A1-102005 039 140
- DE-A1-102005 039 385
- FR-A- 2 540 720
- H. Siekmann, Berlin: "Chapter R "Strömungsmaschinen"; Subchapter 3 "Kreiselpumpen"" In: W. Beitz und K.-H. Küttner: "Dubbel - Taschenbuch für den Maschinenbau", 1990, Springer-Verlag, Berlin ISBN: 3-540-52381-1 vol. 17. Aufl, pages R41-R41, * figure 10 *

## Beschreibung

Die Erfindung betrifft eine gewerbliche Geschirrspülmaschine gemäß dem Oberbegriff von Anspruch 1.

Aus der Druckschrift DE 10 2005 039 140 A1 ist eine gewerbliche Geschirrspülmaschine in Gestalt einer Transportspülmaschine bekannt, welche zwei Waschzonen und in Spülgut-Transportrichtung nach den Waschzonen mindestens eine Klarspülzone aufweist. Die Waschzonen enthalten jeweils ein Waschsystem mit Waschdüsen, wobei für jede Waschzone ein Waschtank zum Auffangen der in der betreffenden Waschzone versprühten Waschflüssigkeit vorgesehen ist. In jeder Waschzone wird die von den dort vorhandenen Waschdüsen versprühte Waschflüssigkeit aus dem zugehörigen Waschtank mittels einer Pumpe durch eine Waschflüssigkeitszufuhrleitung wieder zu den Waschdüsen zurück rezirkuliert.

Gewerbliche Geschirrspülmaschinen, für welche die Erfindung verwendet werden kann, sind Programmautomaten (batch dishwasher oder batch warewashers oder auch box machines genannt), Transportspülmaschinen (conveyor warewashers) in Form beispielsweise von Bandtransportspülmaschinen (flight-type warewashers) oder in Form von Korbtransportspülmaschinen (rack conveyor warewashers) und Haubenmaschinen (hood-type warewashers). Die Programmautomaten haben eine einzige Behandlungskammer zur Aufnahme und zur Behandlung von Spülgut. Vorzugsweise ist ein Geschirrkorb vorgesehen, in welchen das Spülgut geladen werden kann. Die Behandlungskammer ist durch eine Tür verschließbar. Die Transportspülmaschinen haben mindestens eine Waschzone und mindestens eine Klarspülzone. Haubenmaschinen haben eine Behandlungszone unter einer auf- und abbewegbar angeordneten Haube.

Ein Programmautomat ist beispielsweise aus der DE 10 2005 023 429 A1 bekannt. Transportspülmaschinen sind beispielsweise aus der WO 2006/007236 A2, WO 2005/070276, EP 1 637 059 A2 und DE 10 2005 035 764 A1 bekannt.

Spülgut ist insbesondere Geschirr, Gläser, Besteck, Kochutensilien, Backutensilien und Servier-Tabletts.

Beim Reinigen von Spülgut in gewerblichen Geschirrspülmaschinen, insbesondere in Programmautomaten, ist es häufig notwendig, Reinigungsprogramme mit verschiedenen, dem Spülgut angepassten Flüssigkeitsdrücken für die Waschflüssigkeit und/oder für die Klarspülflüssigkeit zu haben.

Wenn zur Förderung der Waschflüssigkeit eine polumschaltbare elektrische Kreiselpumpe verwendet wird, welche von einem zweipoligen Betrieb auf einen vierpoligen Betrieb umschaltbar ist, dann kann durch eine solche Polumschaltung eine Drehzahlreduzierung des Pumpenmotors von 3000 Umdrehungen/min. auf 1500 Umdrehungen/min. erreicht werden. Diese Reduzierung der Drehzahl bewirkt eine Änderung des Wasserdrucks am Pumpenausgang (Druckseite der Pumpe). Durch diese Halbierung der Drehzahl des Pumpenmotors und damit auch der Drehzahl der Pumpe wird jedoch der Wasserdruck nicht halbiert, sondern er verändert sich von ca. 1,0 bar bei 3000 U/min. auf ca. 0,25 bar bei 1500 U/min. Durch diese nichtproportionale Veränderung ist der Waschflüssigkeitsdruck für Gläser und Geschirr häufig zu gering. Vorteilhafter wäre ein Waschflüssigkeitsdruck von ca. 0,5 bar. Der auf das Spülgut wirkende Flüssigkeitsdruck ist abhängig von dem in die Geschirrspülmaschine eingebauten Leitungssystem, beispielsweise Waschsystem und/oder Klarspülsystem.

Durch die Erfindung soll die Aufgabe gelöst werden, eine Möglichkeit zu schaffen, durch welche auf einfache Weise alternativ jeweils zwei verschiedene Flüssigkeitsdrücke erzeugbar sind, wobei jeder Flüssigkeitsdruck auf das zu reinigende, unterschiedliche Spülgut abgestimmt ist.

Diese Aufgabe wird gemäß der Erfindung durch die Merkmale von Anspruch 1 gelöst.

Weitere Merkmale der Erfindung sind in den Unteransprüchen enthalten.

Generell betrifft die Erfindung eine gewerbliche Geschirrspülmaschine, bei welcher stromaufwärts von mindestens einem Waschsystem, und/oder einem Klarspülsystem, mindestens zwei in Reihe geschaltete Kreiselpumpen angeordnet sind.

Gemäß einem besonderen Merkmal besitzen beide Pumpen identische Pumpenkennlinien.

Gemäß einer anderen Ausführungsform der Erfindung haben die beiden Pumpen unterschiedliche Pumpenkennlinien.

Gemäß einer vorteilhaften Ausführungsform der Erfindung ist alternativ ein Betrieb nur mit der stromaufwärtigen der beiden in Reihe angeordneten Pumpen oder mit beiden Pumpen möglich.

Gemäß einer anderen vorteilhaften Ausführungsform ist alternativ ein Betrieb nur mit der stromabwärtigen der beiden in Reihe angeordneten Pumpen oder mit beiden Pumpen möglich.

Gemäß einer ebenfalls vorteilhaften Ausführungsform der Erfindung, insbesondere wenn eine der beiden Pumpen eine andere Förderleistung als die andere Pumpe hat, ist alternativ ein Betrieb nur der einen Pumpe oder nur der anderen Pumpe oder beider Pumpen gleichzeitig vorgesehen.

Gemäß einer besonderen Ausführungsform der Erfindung wird ein sanfter Anlauf und damit auch ein sanfter Druckanstieg dadurch erreicht, dass beim Start eines Waschzyklus oder eines Klarspülzyklus zunächst nur eine der beiden Pumpen eingeschaltet wird und nach einer vorbestimmten Zeitverzögerung oder nach einer durch andere Kriterien bestimmten zeitlichen Verzögerung die andere Pumpe zusätzlich mit eingeschaltet wird.

Die Erfindung wird im Folgenden mit Bezug auf die beiliegenden Zeichnungen anhand von bevorzugten Ausführungsformen als Beispiele beschrieben. In den Zeichnungen zeigen
- Fig. 1: ein Diagramm mit Pumpenkennlinien bei einer Reihenschaltung von zwei Pumpen gemäß der Erfindung,
- Fig. 2: schematisch einen Programmautomaten gemäß der Erfindung,
- Fig. 3: schematisch eine Transportgeschirrspülmaschine gemäß der Erfindung,
- Fig. 4: schematisch eine weitere Transportgeschirrspülmaschine gemäß der Erfindung.

Eine Pumpe mit einer Leistung von beispielsweise 1,1 kW erreicht in einem Waschsystem oder Klarspülsystem, wie es bei Programmautomaten oder bei einer Transportspülmaschine verwendet werden kann, einen Flüssigkeitsdruck von beispielsweise 0,5 bar.

Um einen Flüssigkeitsdruck alternativ mit dem niedrigen Druck von beispielsweise 0,5 bar und einem hohen Druck von beispielsweise 1,0 bar zu erreichen, können gemäß der Erfindung zwei Standard-Pumpen hydraulisch in Reihe hintereinander geschaltet werden.

Die Erfindung benutzt vorteilhaft die Erkenntnis, dass sich die Drücke von zwei hydraulisch hintereinander angeordneten Pumpen addieren. Bei zwei hydraulisch hintereinander angeordneten gleich großen Kreiselpumpen verdoppelt sich somit der Druck in etwa. Der Volumenstrom wird dadurch nur unwesentlich verändert.

Für die Praxis bedeutet dies, dass sich für beide Pumpenanteile an der hydraulischen Leistung (Druck und Volumenstrom) den Pumpenanteilen entsprechende Leistungserhöhungen ergeben. Dies wird im Folgenden mit Bezug auf das Diagramm der Pumpenkennlinien von Fig. 1 erläutert.

Auf der vertikalen Achse des Kennliniendiagramms von Fig. 1 ist die Förderhöhe h in Meter (m) angegeben. Auf der horizontalen Achse des Kennliniendiagramms ist der Volumenstrom Q in m³/h angegeben. P1 bezeichnet die Pumpenkennlinie einer Pumpe 1; P2 bezeichnet die Pumpenkennlinie einer mit der Pumpe 1 in Reihe geschalteten weiteren Pumpe 2; und P1 + P2 bezeichnet die Pumpenkennlinie der Reihenschaltung von beiden Pumpen 1 und 2. Die Pumpenkennlinien kreuzen die Anlagenkennlinie "A", welche vom jeweiligen Leitungssystem der Geschirrspülmaschine abhängig ist. B1 bezeichnet einen Betriebspunkt der einen Pumpe 1; B2 bezeichnet einen Betriebspunkt der anderen Pumpe 2; und B3 bezeichnet einen Betriebspunkt der Reihenschaltung der beiden Pumpen 1 und 2.

Das Kennliniendiagramm von Fig. 1 zeigt anhand der eingetragenen Höhen h1, h2 und h3, dass die Erhöhung zwischen jeder der einzelnen Pumpenkennlinien P1 und P2 und der gemeinsamen Kennlinie P1 + P2 der Reihenschaltung aus beiden Pumpen 1 und 2 umso kräftiger ausfällt, je steiler die Anlagenkennlinie "A" zwischen den Betriebspunkten B1, B2 und B3 ist. Auf der horizontalen Achse des Kennliniendiagramms zeigt sich für den Volumenstrom Q, dass die Erhöhung des Volumenstroms Q1 der einen Pumpe oder des Volumenstroms Q2 der anderen Pumpe zum Volumenstrom Q3 der Reihenschaltung aus beiden Pumpen relativ gering ausfällt.

Die Erfindung bietet die Möglichkeit, für den Niederdruckbetrieb nur die Pumpe 1 mit dem Druck P1 zu betreiben und für den Hochdruckbetrieb die Pumpe 1 mit dem Druck P1 und die Pumpe 2 mit dem Druck P2 mit kurzen Abständen hintereinander (oder gleichzeitig) zu starten und dann beide zusammen zu betreiben.

Beim Betrieb von beiden Pumpen 1 und 2 gleicher Bauweise in Reihenschaltung ergibt sich nahezu eine Verdoppelung des Flüssigkeitsdrucks an den Sprühdüsen der Geschirrspülmaschine, wenn beide Pumpen 1 und 2 identische Pumpenkennlinien haben.

Beim Betrieb der einen Pumpe 1 (oder Pumpe 2) allein verringert sich der Flüssigkeitsdruck durch hydraulische Verluste beim Durchströmen der Flüssigkeit durch die betreffende andere Pumpe 2 (oder Pumpe 1) nur geringfügig.

An Stelle von gleichen Pumpen 1 und 2 können selbstverständlich auch zwei Pumpen verwendet werden, von welchen eine eine andere Leistung als die andere Pumpe oder eine eine andere Pumpenkennlinie als die andere Pumpe hat.

Beim Betrieb der Pumpe 2 mit dem Pumpendruck P2 allein kann deshalb der Flüssigkeitsdruck je nach Auslegung des Leitungssystems höher oder niedriger liegen als beim alleinigen Betrieb mit der Pumpe 1.

Somit bietet die Erfindung vorteilhaft auch die Möglichkeit, drei verschiedene Flüssigkeitsdrücke von Waschflüssigkeit oder Klarspülflüssigkeit durch die Kombination von nur zwei Pumpen 1 und 2 zu erreichen.

Fig. 2 zeigt schematisch eine gewerbliche Geschirrspülmaschine in Form eines Programmautomaten gemäß der Erfindung. Sie enthält zwei in Reihe hintereinander angeordnete Pumpen 1 und 2, im Folgenden Waschpumpen genannt, in einer Waschflüssigkeits-Vorlaufleitung 4, welche das untere Ende eines Waschtanks 6 mit mindestens einem unteren Wascharm 8 und einem oberen Wascharm 10 hydraulisch verbindet. Die Wascharme 8 und 10 befinden sich in einer Behandlungskammer 12 unterhalb bzw. oberhalb des Spülgutaufnahmebereichs und sind jeweils mit Sprühdüsen 8-2 bzw. 10-2 versehen, welche gegen das Spülgut gerichtet sind.

Zum Zuführen von Reiniger in den Waschtank kann eine Reiniger-Dosierpumpe 13 vorgesehen sein.

Zur Kontrolle des Flüssigkeitsniveaus im Waschtank 6 kann ein Druckschalter 14 vorgesehen werden.

Zur Erwärmung der Waschflüssigkeit im Waschtank 6 kann eine Heizung 16 vorgesehen sein.

An einen Sumpf 18 des Waschtanks 6 kann eine Ablaufleitung 20 mit einer Ablaufpumpe 22 angeschlossen sein.

Die beiden in Reihe (hintereinander) angeordneten Waschpumpen 1 und 2 von Fig. 2 werden von einer Steuereinrichtung 24 durch mindestens ein Anwenderprogramm einzeln oder in Kombination nach mindestens einer der Varianten eingeschaltet, die vorstehend mit Bezug auf die Fig. 1 beschrieben wurden bzw. in den Patentansprüchen definiert sind.

Eine Frischwasserzufuhrleitung 26 ist an ihrem stromaufwärtigen Anfang über ein Magnetventil 28 mit einem Frischwasser-Zufuhrschlauch 30 verbindbar. Das stromabwärtige Ende der Frischwasserzufuhrleitung 26 ist mit einer Wassereinlaufvorrichtung 32 verbunden, über welche Frischwasser in einen Wassererwärmer 34 strömen kann. An den Wassererwärmer 34 ist eine Klarspüler-Zufuhrleitung, beispielsweise eine Klarspüler-Dosierpumpe 36 für die Zufuhr von Klarspüler in das Wasser des Wassererwärmers 34 angeschlossen. Die Klarspülflüssigkeit des Wassererwärmers 34 wird durch eine Klarspülpumpe 40 durch eine Klarspülflüssigkeits-Vorlaufleitung 42 zu mindestens einem unteren Spülarm 44 und mindestens einem oberen Spülarm 46 geleitet und durch darin gebildete Sprühdüsen 44-2 bzw. 46-2 in die Behandlungskammer 12 auf darin befindliches (nicht gezeigtes) Spülgut gesprüht.

Der Wassererwärmer 34 kann mit einer Entleervorrichtung 48 versehen sein.

Anstatt nur einer Klarspülpumpe 40 können zwei Klarspülpumpen in Reihe zueinander angeordnet werden und alternativ nach mindestens zwei verschiedenen Varianten eingeschaltet werden, wie sie mit Bezug auf die Figuren 1 und 2 für die Waschpumpen 1 und 2 beschrieben wurden.

Fig. 3 zeigt eine Transportgeschirrspülmaschine nach der Erfindung, welche beispielsweise in folgender Reihenfolge, in welcher Spülgut 250 von einer Transportvorrichtung 252 in Transportrichtung 254 transportiert wird, eine Vorwaschzone 262, eine erste Waschzone 264, eine zweite Waschzone 266 und eine Klarspülzone 268 enthält. Unter jeder Zone befindet sich ein Tank 263 bzw. 265 bzw. 267 bzw. 269 zur Aufnahme der in der betreffenden Zone versprühten Flüssigkeit. Die Tanks 269, 267, 265 und 263 bilden eine Kaskadenschaltung, in welcher Flüssigkeit in einer Flüssigkeitsrichtung 270 in den jeweils benachbarten Tank überläuft, wobei die Flüssigkeitsströmungsrichtung 270 von Tank zu Tank entgegengesetzt zur Transportrichtung 254 ist.

Über eine Klarspülfüssigkeits-Zufuhreinrichtung 272 ist Klarspülflüssigkeit zu Sprühdüsen 274 und 276 zuführbar, welche in der Klarspülzone 268 oberhalb und unterhalb der Transportvorrichtung 252 angeordnet sind.

Durch die eine und/oder die andere von zwei in Reihe hintereinander angeordneten Pumpen 201 und 202 in einem Waschflüssigkeits-Leitungssystem 278 ist Waschflüssigkeit aus dem zweiten Waschtank 267 zu Sprühdüsen 280 bzw. 282 förderbar, welche in der zweiten Waschzone 266 unterhalb und oberhalb der Transportvorrichtung 252 angeordnet sind. Die beiden in Reihe zueinander angeordneten Waschpumpen 201 und 202 sind in der gleichen Weise einzeln oder zusammen einschaltbar, wie dies vorstehend mit Bezug auf die Figuren 1 und 2 bezüglich der Pumpen 1 und 2 beschrieben wurde.

In einem weiteren Waschflüssigkeits-Leitungssystem 284 befindet sich eine Reihenanordnung von zwei Waschpumpen 301 und 302 zur Förderung von Waschflüssigkeit aus dem Waschtank 265 zu unteren und oberen Sprühdüsen 286 bzw. 288 in der zweiten Waschzone 264. Die beiden in Reihe (hintereinander) angeordneten Pumpen 301 und 302 sind einzeln oder gemeinsam einschaltbar, wie dies vorstehend mit Bezug auf die Pumpen 1 und 2 der Figuren 1 und 2 beschrieben wurde.

In der Vorwaschzone 262 befinden sich untere Sprühdüsen 290 und obere Sprühdüsen 292 zum Sprühen von Vorwaschflüssigkeit 294 auf das zu reinigende Spülgut 250.

Die Transportgeschirrspülmaschine von Fig. 3 wird durch eine Steuereinrichtung 320 gesteuert, welche hierfür mindestens ein Anwendungsprogramm enthält.

Fig. 4 zeigt eine weitere Ausführungsform einer Transportgeschirrspülmaschine nach der Erfindung, bei welcher mit Fig. 3 übereinstimmende Teile mit gleichen Bezugszahlen versehen sind und welche sich von Fig. 3 dadurch unterscheidet, dass die Klarspülflüssigkeits-Zufuhreinrichtung 272 die Klarspülflüssigkeit in den Klarspülflüssigkeits-Tank 269 leitet. Die Klarspülflüssigkeit wird aus dem Tank 269 durch die Reihenschaltung von zwei Pumpen 401 und 402 zu den unteren und oberen Sprühdüsen 274 bzw. 276 der Klarspülzone 268 gefördert. Die Klarspülflüssigkeit kann mit mindestens zwei verschiedenen Drücken gefördert werden, wie dies vorstehend mit Bezug auf die Pumpen 1 und 2 der Figuren 1 und 2 beschrieben wurde.

Gemäß einer nochmals weiteren Ausführungsform der Erfindung, welche in den Zeichnungen nicht dargestellt ist, besteht auch die Möglichkeit, mit der Reihenschaltung von zwei Pumpen Flüssigkeit vom Tank einer Zone zu Sprühdüsen zu fördern, welche sich in einer anderen Zone befinden.

Bei allen Ausführungsformen der Erfindung ist die Steuereinrichtung derart ausgebildet, dass von den möglichen Betriebsvarianten einer Reihenschaltung von zwei Pumpen mindestens zwei Varianten alternativ ausführbar sind:
Einschalten nur der stromaufwärtigen Pumpe,
Einschalten nur der stromabwärtigen Pumpe,
Einschalten von beiden Pumpen, sodass beide Pumpen mindestens teilweise zeitgleich Flüssigkeit fördern. Zum gleichzeitigen Betrieb von beiden Pumpen bestehen die Varianten, entweder beide Pumpen gleichzeitig einzuschalten oder eine Pumpe zeitverzögert nach der anderen Pumpe zusätzlich einzuschalten.

Das Einschalten der Varianten erfolgt vorzugsweise automatisch durch mindestens ein Anwendungsprogramm (Reinigungsprogramm) der Steuereinrichtung. Ferner sind auch Ausführungsformen der Erfindung möglich, bei welchen das Einschalten der Varianten nur manuell möglich ist oder alternativ automatisch oder manuell möglich ist.

Anstatt von zwei Pumpen können auch mehrere, beispielsweise drei Pumpen hydraulisch in Reihe (hintereinander) angeordnet werden.

## Patentansprüche

1. Gewerbliche Geschirrspülmaschine, enthaltend mindestens einen Tank (6; 263, 265, 267, 269; 34); Sprühdüsen (44-2, 46-2, 8-2, 10-2; 274, 276, 280, 282, 286, 288, 290, 292) zum Sprühen von Flüssigkeit in einen Behandlungsbereich in Form einer Behandlungskammer (12) oder einer Behandlungszone (262, 264, 266, 268) zum Behandeln von Spülgut; mindestens zwei Kreiselpumpen (1, 2; 40; 201, 202; 301, 302; 401, 402) zum Fördern von Flüssigkeit aus dem Tank zu den Sprühdüsen; eine Steuereinrichtung (320) zum Einschalten von mindestens einer der mindestens zwei Kreiselpumpen (1, 2; 40; 201, 202; 301, 302; 401, 402),
**dadurch gekennzeichnet,**
**dass** die mindestens zwei Kreiselpumpen (1, 2; 40; 201, 202; 301, 302; 401, 402) hydraulisch in Reihe hintereinander angeordnet sind und die Steuereinrichtung (320) ausgelegt ist zum alternativen Betrieb von nur einer Kreiselpumpe oder von mindestens zwei der hydraulisch in Reihe hintereinander geschalteten Kreiselpumpen, um **dadurch** den Flüssigkeitsdruck zu verändern, mit welchem die Flüssigkeit in den Behandlungsbereich zum Behandeln des Spülguts gespritzt wird.

2. Geschirrspülmaschine nach Anspruch 1, wobei
die Saugseite der stromaufwärtigen Kreiselpumpe (1; 40; 201; 301; 401) mit dem Inhalt des Tanks verbunden oder verbindbar ist und die Druckseite der stromabwärtigen Kreiselpumpe (2; 40; 202; 302; 402) mit den Sprühdüsen verbunden oder verbindbar ist.

3. Geschirrspülmaschine nach einem der vorhergehenden Ansprüche, wobei die stromaufwärtige Kreiselpumpe (1) allein, ohne die mindestens eine weitere Kreiselpumpe (2), von der Steuereinrichtung einschaltbar ist.

4. Geschirrspülmaschine nach einem der vorhergehenden Ansprüche, wobei die stromabwärtige Kreiselpumpe (2) allein, ohne die mindestens eine weitere Kreiselpumpe (1), von der Steuereinrichtung einschaltbar ist.

5. Geschirrspülmaschine nach einem der vorhergehenden Ansprüche, wobei die Steuereinrichtung (24; 320) ausgebildet ist, um automatisch zuerst nur eine der Kreiselpumpen (1, 2) einzuschalten und erst mit Zeitabstand danach mindestens eine weitere der Kreiselpumpen (2, 1) zusätzlich einzuschalten und die eingeschalteten Kreiselpumpen hydraulisch in Reihenschaltung zu betreiben, sodass nacheinander zwei verschiedene Flüssigkeitsdrücke erzeugt werden, von welchen der erste Flüssigkeitsdruck niedriger als der zweite Flüssigkeitsdruck ist.

6. Geschirrspülmaschine nach Anspruch 5, wobei
der Zeitabstand durch eine vorbestimmte Verzögerungszeit definiert ist.

7. Geschirrspülmaschine nach Anspruch 5, wobei
der Zeitabstand von einem vorbestimmten Betriebskriterium abhängig ist.

8. Geschirrspülmaschine nach Anspruch 7, wobei
das vorbestimmte Betriebskriterium eines der folgenden ist: Art des Spülgutes, Verschmutzungsgrad des Spülgutes, Verschmutzungsgrad der Flüssigkeit.

9. Geschirrspülmaschine nach einem der vorhergehenden Ansprüche, wobei die Steuereinrichtung (24; 320) derart ausgebildet ist, dass alle Kreiselpumpen gleichzeitig ausgeschaltet werden.

10. Geschirrspülmaschine nach einem der Ansprüche 1 bis 8, wobei die Steuereinrichtung (24; 320) derart ausgebildet ist, dass die Kreiselpumpen nacheinander ausgeschaltet werden.

11. Geschirrspülmaschine nach einem der vorhergehenden Ansprüche, wobei alle Kreiselpumpen für gleiche Förderleistung ausgebildet sind.

12. Geschirrspülmaschine nach einem der Ansprüche 1 bis 10, wobei eine der Kreiselpumpen eine andere Förderleistung als mindestens eine andere der Kreiselpumpen hat.

13. Geschirrspülmaschine nach einem der vorhergehenden Ansprüche, wobei alle Kreiselpumpen identische Pumpenkennlinien haben.

14. Geschirrspülmaschine nach einem der Ansprüche 1 bis 12, wobei die Kreiselpumpen unterschiedliche Pumpenkennlinien haben.

15. Geschirrspülmaschine nach einem der vorhergehenden Ansprüche, wobei die Geschirrspülmaschine ein Programmautomat mit einer Behandlungskammer (12) ist, in welche das Spülgut manuell einsetzbar ist.

16. Geschirrspülmaschine nach einem der Ansprüche 1 bis 14, wobei die Geschirrspülmaschine eine Durchlaufspülmaschine ist, enthaltend mindestens zwei Behandlungszonen (262, 264, 266, 268) und eine Fördervorrichtung (252) zum automatischen Transportieren von Spülgut durch die Behandlungszonen.

17. Geschirrspülmaschine nach einem der vorhergehenden Ansprüche, wobei der Behandlungsbereich eine Waschkammer oder eine Waschzone und die Flüssigkeit Waschflüssigkeit ist.

18. Geschirrspülmaschine nach einem der vorhergehenden Ansprüche, wobei der Behandlungsbereich (12) eine Klarspülkammer oder eine Klarspülzone (268) und die Flüssigkeit Klarspülflüssigkeit ist.

19. Verfahren zum Betrieb einer gewerblichen Geschirrspülmaschine nach einem der vorhergehenden Ansprüche,
**dadurch gekennzeichnet,**
**dass** der Flüssigkeitsdruck, mit welchem die Flüssigkeit in die Behandlungskammer zum Behandeln des Spülguts gespritzt wird, durch programmgesteuerte Ansteuerung von mindestens zwei in Reihe hintereinander angeordneten Kreiselpumpen automatisch verändert wird.

## Claims

1. Commercial dishwasher comprising at least one tank (6; 263, 265, 267, 269; 34); spray nozzles (44-2, 46-2, 8-2, 10-2; 274, 276, 280, 282, 286, 288, 290, 292) for spraying liquid into a treatment region in the form of a treatment chamber (12) or a treatment zone (262, 264, 266, 268) for treating items to be washed; at least two centrifugal pumps (1, 2; 40; 201, 202; 301, 302; 401, 402) for conveying liquid from the tank to the spray nozzles; a control device (320) for switching on at least one of the at least two centrifugal pumps (1, 2; 40; 201, 202; 301, 302; 401, 402), **characterized in that** the at least two centrifugal pumps (1, 2; 40; 201, 202; 301, 302; 401, 402) are arranged hydraulically in series one behind the other and the control device (320) is designed for alternatively operating only one centrifugal pump or at least two of the centrifugal pumps which are connected hydraulically in series one behind the other, in order to thus change the liquid pressure with which the liquid is sprayed into the treatment region for treating items to be washed.

2. Dishwasher according to Claim 1, wherein the suction side of the upstream centrifugal pump (1; 40; 201; 301; 401) is or can be connected to the contents of the tank, and the pressure side of the downstream centrifugal pump (2; 40; 202; 302; 402) is or can be connected to the spray nozzles.

3. Dishwasher according to either of the preceding claims, wherein the upstream centrifugal pump (1) on its own, without the at least one further centrifugal pump (2), can be switched on by the control device.

4. Dishwasher according to one of the preceding claims, wherein the downstream centrifugal pump (2) on its own, without the at least one further centrifugal pump (1), can be switched on by the control device.

5. Dishwasher according to one of the preceding claims, wherein the control device (24; 320) is designed in order to automatically first switch on only one of the centrifugal pumps (1, 2) and only after a time interval then additionally switch on at least one further centrifugal pump (2, 1), and to operate the switched-on centrifugal pumps hydraulically in series, with the result that two different liquid pressures are generated one after the other, of which the first liquid pressure is lower than the second liquid pressure.

6. Dishwasher according to Claim 5, wherein the time interval is defined by a predetermined delay time.

7. Dishwasher according to Claim 5, wherein the time interval is dependent on a predetermined operating criterion.

8. Dishwasher according to Claim 7, wherein the predetermined operating criterion is one of the following: type of item to be washed, degree of soiling of the item to be washed, degree of soiling of the liquid.

9. Dishwasher according to one of the preceding claims, wherein the control device (24; 320) is designed in such a way that all the centrifugal pumps are switched off at the same time.

10. Dishwasher according to one of Claims 1 to 8, wherein the control device (24; 320) is designed in such a way that the centrifugal pumps are switched off one after the other.

11. Dishwasher according to one of the preceding claims, wherein all the centrifugal pumps are designed for the same delivery rate.

12. Dishwasher according to one of Claims 1 to 10, wherein one of the centrifugal pumps has a different delivery rate to at least one of the other centrifugal pumps.

13. Dishwasher according to one of the preceding claims, wherein all the centrifugal pumps have identical pump characteristic curves.

14. Dishwasher according to one of Claims 1 to 12, wherein the centrifugal pumps have different pump characteristic curves.

15. Dishwasher according to one of the preceding claims, wherein the dishwasher is a program-controlled dishwasher with a treatment chamber (12) into which the items to be washed can be manually inserted.

16. Dishwasher according to one of Claims 1 to 14, wherein the dishwasher is a conveyor-type dishwasher comprising at least two treatment zones (262, 264, 266, 268) and a delivery apparatus (252) for automatically transporting items being washed through the treatment zones.

17. Dishwasher according to one of the preceding claims, wherein the treatment region is a wash chamber or a wash zone and the liquid is wash liquid.

18. Dishwasher according to one of the preceding claims, wherein the treatment region (12) is a final rinse chamber or a final rinse zone (268) and the liquid is final rinse liquid.

19. Method for operating a commercial dishwasher according to one of the preceding claims, **characterized in that** the liquid pressure with which the liquid is sprayed into the treatment chamber for treating the items to be washed is automatically varied by program-controlled actuation of at least two centrifugal pumps which are arranged in series one behind the other.

## Revendications

1. Lave-vaisselle industriel, comprenant au moins un réservoir (6 ; 263, 265, 267, 269 ; 34) ; des buses de pulvérisation (44-2, 46-2, 8-2, 10-2 ; 274, 276, 280, 282, 286, 288, 290, 292) pour pulvériser du liquide dans une région de traitement en forme de chambre de traitement (12) ou de zone de traitement (262, 264, 266, 268) pour le traitement de vaisselle ; au moins deux pompes centrifuges (1, 2 ; 40 ; 201, 202 ; 301, 302 ; 401, 402) pour refouler du liquide hors du réservoir jusqu'aux buses de pulvérisation ; un dispositif de commande (320) pour mettre en marche au moins l'une des au moins deux pompes centrifuges (1, 2 ; 40 ; 201, 202 ; 301, 302 ; 401, 402),
**caractérisé en ce que**
les au moins deux pompes centrifuges (1, 2 ; 40 ; 201, 202 ; 301, 302 ; 401, 402) sont disposées hydrauliquement les unes derrière les autres en série, et le dispositif de commande (320) est conçu pour faire fonctionner en alternance seulement une pompe centrifuge ou au moins deux des pompes centrifuges montées hydrauliquement les unes derrière les autres en série, afin de faire ainsi varier la pression de liquide avec laquelle le liquide est pulvérisé dans la région de traitement pour le traitement de la vaisselle.

2. Lave-vaisselle selon la revendication 1, dans lequel
le côté aspiration de la pompe centrifuge amont (1 ; 40 ; 201 ; 301 ; 401) est raccordé ou peut être raccordé à l'intérieur du réservoir et le côté pression de la pompe centrifuge aval (2 ; 40 ; 202 ; 302 ; 402) est raccordé ou peut être raccordé aux buses de pulvérisation.

3. Lave-vaisselle selon l'une quelconque des revendications précédentes, dans lequel la pompe centrifuge amont (1) peut être mise en marche seule, sans l'au moins une autre pompe centrifuge (2), par le dispositif de commande.

4. Lave-vaisselle selon l'une quelconque des revendications précédentes, dans lequel la pompe centrifuge aval (2) peut être mise en marche seule, sans l'au moins une autre pompe centrifuge (1), par le dispositif de commande.

5. Lave-vaisselle selon l'une quelconque des revendications précédentes, dans lequel le dispositif de commande (24 ; 320) est réalisé de manière à mettre en marche automatiquement d'abord seulement l'une des pompes centrifuges (1, 2), et seulement après un certain intervalle de temps, à mettre en marche en plus au moins une autre des pompes centrifuges (2, 1) et à faire fonctionner hydrauliquement en série les pompes centrifuges mises en marche, de sorte que deux pressions de liquide différentes soient produites l'une après l'autre, la première pression de fluide étant inférieure à la deuxième pression de fluide.

6. Lave-vaisselle selon la revendication 5, dans lequel
l'intervalle de temps est défini par un temps de retard prédéterminé.

7. Lave-vaisselle selon la revendication 5 dans lequel
l'intervalle de temps dépend d'un critère de fonctionnement prédéterminé.

8. Lave-vaisselle selon la revendication 7, dans lequel
le critère de fonctionnement prédéterminé est l'un des critères suivants : le type de vaisselle, le degré de salissure de la vaisselle, le degré de salissure du liquide.

9. Lave-vaisselle selon l'une quelconque des revendications précédentes, dans lequel
le dispositif de commande (24 ; 320) est réalisé de telle sorte que toutes les pompes centrifuges soient coupées en même temps.

10. Lave-vaisselle selon l'une quelconque des revendications 1 à 8, dans lequel
le dispositif de commande (24 ; 320) est réalisé de telle sorte que les pompes centrifuges soit coupées les unes après les autres.

11. Lave-vaisselle selon l'une quelconque des revendications précédentes, dans lequel
toutes les pompes centrifuges sont réalisées de manière à fournir la même puissance de refoulement.

12. Lave-vaisselle selon l'une quelconque des revendications 1 à 10, dans lequel
l'une des pompes centrifuges a une autre puissance de refoulement qu'au moins une autre des pompes centrifuge.

13. Lave-vaisselle selon l'une quelconque des revendications précédentes, dans lequel toutes les pompes centrifuges ont des caractéristiques de pompe identiques.

14. Lave-vaisselle selon l'une quelconque des revendications 1 à 12, dans lequel
les pompes centrifuges ont des caractéristiques de pompe différentes.

15. Lave-vaisselle selon l'une quelconque des revendications précédentes, dans lequel le lave-vaisselle est un appareil automatique programmable avec une chambre de traitement (12) dans laquelle la vaisselle peut être introduite manuellement.

16. Lave-vaisselle selon l'une quelconque des revendications 1 à 14, dans lequel
le lave-vaisselle est un lave-vaisselle à avancement automatique contenant au moins deux zones de traitement (262, 264, 266, 268) et un dispositif de transport (252) pour le transport automatique de la vaisselle à travers les zones de traitement.

17. Lave-vaisselle selon l'une quelconque des revendications précédentes, dans lequel la région de traitement est une chambre de lavage ou une zone de lavage et le liquide est du liquide de lavage.

18. Lave-vaisselle selon l'une quelconque des revendications précédentes, dans lequel la région de traitement (12) est une chambre de rinçage à liquide clair ou une zone de rinçage à liquide clair (268) et le liquide est un liquide de rinçage clair.

19. Procédé pour faire fonctionner un lave-vaisselle industriel selon l'une quelconque des revendications précédentes,
**caractérisé en ce que**
la pression de liquide avec laquelle le liquide est pulvérisé dans la chambre de traitement pour le traitement de la vaisselle est modifiée automatiquement par commande programmable d'au moins deux pompes centrifuges disposées en série les unes derrière les autres.
